# EUROPÄISCHE PATENTANMELDUNG

(11) **EP 4 714 549 A1**
(43) Veröffentlichungstag der Anmeldung: **25.03.2026**
(21) Anmeldenummer: 24020292.9
(22) Anmeldetag: 23.09.2024
(51) Int. Cl.: B03B 4/00

(54) **ANLAGE UND VERFAHREN ZUR AUFBEREITUNG VON BESCHICHTETEN HOLZWERKSTOFFFORMPRESSKÖRPERN**

(71) Anmelder: Siempelkamp Maschinen- und Anlagenbau GmbH, 47803 Krefeld (DE)
(72) Erfinder: Schränker, Moritz, D-47803 Krefeld (DE); Diefenbach, Michael, AT-9586 Fürnitz (AT); Diefenbach, Marcel, AT-9586 Fürnitz (AT)

(57) **Zusammenfassung**

Die Erfindung betrifft eine Anlage (1) zur Aufbereitung von beschichteten Holzwerkstoffformpresskörpern (100) zu streufähigen Partikeln umfassend:
eine Zerkleinerungsvorrichtung (2) zur Berührungs-Zerkleinerung von beschichteten Holzwerkstoffformpresskörpern (100) in Holzwerkstoffformpresskörperbruchstücke mit beschichtungshaltigen Holzwerkstoffformpresskörperbruchstücken und
beschichtungsfreien Holzwerkstoffformpresskörperbruchstücken einen Steigrohrwindsichter (3) zur Klassierung in eine Schlechtfraktion (31) mit überwiegend beschichtungshaltigen Holzwerkstoffformpresskörperbruchstücken und eine Gutfraktion (32) mit überwiegend beschichtungsfreien Holzwerkstoffform presskörperbruchstücken
eine Eintragsvorrichtung (4) zur gewichts- und/oder zeitabhängigen Beschickung des Steigrohrwindsichters (3) mit Holzwerkstoffformpresskörperbruchstücken, wobei die Eintragsvorrichtung (4) eine Wiegevorrichtung zur gravimetrischen Ermittlung der Beschickung des Steigrohrwindsichters (3) pro Zeiteinheit umfasst, wobei der Steigrohrwindsichter (3) der Zerkleinerungsvorrichtung (2) nachgeschaltet ist und die Eintragsvorrichtung (4) zwischen dem Steigrohrwindsichter (3) und der Zerkleinerungsvorrichtung (2) angeordnet ist.

## Beschreibung

Die Erfindung betrifft eine Anlage, einen Steigrohrsichter, als auch ein Verfahren zur Aufbereitung, insbesondere Wiederaufbereitung von beschichteten Holzwerkstoffformpresskörpern.

Aus dem Stand der Technik sind eine Vielzahl an Anlagen und Verfahren zur Aufbereitung von beschichteten Holzwerkstoffformpresskörpern bekannt. Beispielsweise werden in sogenannten Nassverfahren wiederaufzubereitende beschichtete Holzwerkstoffformpresskörper und/oder Fragmente hiervon in einem wässrigen Medium und/oder mit Dampf und/oder Druck und/oder Temperatur aufbereitet, insbesondere aufgeschlossen.

Problematisch bei den aus dem Stand der Technik bekannten Verfahren, insbesondere Nassverfahren zur Aufbereitung von beschichteten Holzwerkstoffformpresskörpern sind meist aufwendige und kostenintensive Anlagen und Verfahrensführungen, mit Beschichtungs-, insbesondere Bindemittelkomponenten, wie beispielsweise mit Klebstoffen belastete wässrige Phasen mit komplexer Wasserkreislaufführung, aufwendigen Chemikalien-, Reinigungsprozessen und Entsorgungsproblematiken.

Der Erfindung liegt daher die Aufgabe zugrunde, eine Anlage, einen Steigrohrsichter als auch ein Verfahren zur Aufbereitung, insbesondere Wiederaufbereitung von beschichteten Holzwerkstoffformpresskörpern bereitzustellen, insbesondere beschichtungshaltige Holzwerkstoffformpresskörperbruchstücke von beschichtungsfreien Holzwerkstoffformpresskörperbruchstücken zu trennen. Weiterhin soll eine zu Nassverfahren alternative Lösung bereitgestellt werden.

Zur Lösung der Aufgabe lehrt die Erfindung nach einer ersten Ausführungsform eine
1. Anlage zur Aufbereitung, insbesondere Wiederaufbereitung von beschichteten Holzwerkstoffformpresskörpern, beispielsweise mit einem Feuchtegehalt nach DIN EN 322 : Aug 1993, im Bereich von 1 bis 100%, vorzugsweise im Bereich von 3 bis 60%, besonders bevorzugt im Bereich von 5 bis 40%, ganz besonders bevorzugt im Bereich von 10 bis 25%, zu streufähigen Partikeln, insbesondere Faserwerkstoffpartikeln umfassend: eine Zerkleinerungsvorrichtung zur Berührungs-Zerkleinerung von beschichteten Holzwerkstoffformpresskörpern in Holzwerkstoffformpresskörperbruchstücke mit beschichtungshaltigen Holzwerkstoffformpresskörperbruchstücken und beschichtungsfreien Holzwerkstoffformpresskörperbruchstücken einen Steigrohrwindsichter zur Klassierung, insbesondere der aus der Zerkleinerungsvorrichtung erhaltenen Holzwerkstoffformpresskörperbruchstücke in eine Schlechtfraktion mit überwiegend beschichtungshaltigen Holzwerkstoffformpresskörperbruchstücken und eine Gutfraktion mit überwiegend beschichtungsfreien Holzwerkstoffformpresskörperbruchstücken eine Eintragsvorrichtung zur gewichts- und/oder zeitabhängigen Beschickung des Steigrohrwindsichters mit Holzwerkstoffformpresskörperbruchstücken, insbesondere aus der Zerkleinerungsvorrichtung, wobei die Eintragsvorrichtung eine Wiegevorrichtung zur gravimetrischen Ermittlung der Beschickung des Steigrohrwindsichters pro Zeiteinheit umfasst, wobei der Steigrohrwindsichter der Zerkleinerungsvorrichtung nachgeschaltet ist und die Eintragsvorrichtung zwischen dem Steigrohrwindsichter und der Zerkleinerungsvorrichtung angeordnet ist, insbesondere die Zerkleinerungsvorrichtung mit der Eintragsvorrichtung und dem Steigrohrwindsichter wirktechnisch verbunden, beispielsweise strömungstechnisch, insbesondere produktflusstechnisch verbunden ist.

Unter Holzwerkstoffformpresskörpern werden im Rahmen der vorliegenden Erfindung Formpresskörper, insbesondere Formpressteile, wie beispielsweise Formpressplatten aus Werkstoffen, insbesondere aus Materialien im festen Aggregatzustand, aus welchen beispielsweise Bauteile und Konstruktionen hergestellt werden können, verstanden, wobei die Werkstoffformpresskörper einen Faseranteil, insbesondere einen Holzanteil, beispielsweise einen Holzspananteil, einen Hackschnitzelanteil, einem Holzwolleanteil, einen Holzfaseranteil, einen C4-Pflanzenanteil, einen CAM-Pflanzenanteil oder eine Kombination hiervon umfassen. Beispielsweise sind Holzwerkstoffformpresskörper ausgewählt aus einer Gruppe von Sperrholz, insbesondere nach DIN 68705 (DIN EN 636), Spanplatten, insbesondere nach DIN EN 309, nach DIN 68763 (DIN EN 312), Holzfaserplatten, insbesondere nach DIN 68754 (DIN EN 622), beispielsweise HDF-Platten (Hochdichte Faserplatten), MDF-Platten (Mitteldichte Faserplatten), ULDF-Platten (Ultraleichte Faserplatte), Spanplatten, insbesondere Spanstreifenholz, OSB-Platten (Oriented Strand Board / Grobspanplatte), beispielsweise nach DIN EN 300, LSL-Platte (Spanstreifenholzplatte), Verbundwerkstoffplatten, insbesondere WPC-Platten (Wood Plastic Composites), Linoleum, Leichtbauplatten, beispielsweise Papierwabenplatten, Brettschichtholz, Balkenschichtholz, Funierschichtholz oder einer Kombination hiervon.

Im Rahmen der vorliegenden Erfindung wird unter CAM-Pflanzenanteil ein Anteil an Pflanzen mit einem Crassulaceen-Säurestoffwechsel (Crassulacean Acid Metabolism) verstanden.

Im Rahmen der vorliegenden Erfindung wird unter beschichtet, insbesondere Beschichten die Aufbringung einer festhaftenden Schicht, insbesondere aus formlosen Material, beispielsweise eines Beschichtungswerkstoffs, insbesondere zusätzlich mit einem Haftvermittler auf eine Oberfläche des Holzwerkstoffformpresskörpers verstanden. Beispielsweise ist ein Beschichtungswerkstoff und/oder Haftvermittler ausgewählt aus einer Gruppe von Harzen, insbesondere Kondensationsharzen, beispielsweise Am inoplasten, insbesondere Melam in-Formaldehyd-harzen, duroplastischen Kunststoffen, insbesondere Phenol-Formaldehyd-Harzen oder einer Kombination hiervon.

Im Rahmen der vorliegenden Erfindung wird unter einer Zerkleinerungsvorrichtung zur Berührungs-Zerkleinerung eine Zerkleinerungsvorrichtung verstanden, welche geeignet ist, das zu zerkleinernde Gut zu berühren, insbesondere Kontakt mit dem zu Zerkleinernden Gut bei der Zerkleinerung haben kann. Beispielsweise kann eine Zerkleinerungsvorrichtung zur Berührungs-Zerkleinerung aus einer Gruppe ausgewählt sein von einer Hammermühle, insbesondere eine vertikale Hammermühle, eine horizontale Hammermühle, eine Deckschichtmühle, eine Stiftmühle, einer Prallmühle, insbesondere eine Doppelstrommühle, beispielsweise Pallmann Typ PSKM, Pallmann Typ PPSM, einer Schlagmühle oder einer Kombination hiervon.

Unter einem Steigrohrwindsichter im Rahmen der vorliegenden Erfindung wird ein Sichter verstanden, welcher nach dem Grundprinzip des Stromklassierens mit dem Trennmedium ausgewählt aus einer Gruppe von Gas, Gasgemischen, insbesondere Luft, Fluiden oder einer Kombination hiervon verstanden.

Bei einem erfindungsgemäßen Steigrohrwindsichter werden insbesondere die zu sichtenden Partikel einem von unten, insbesondere vom Boden durchströmten Rohr, insbesondere Steigrohr zugeführt. Partikel, die eine geringere Sinkgeschwindigkeit als die Sichtluftgeschwindigkeit aufweisen, insbesondere besitzen, werden nach oben, insbesondere entgegen im Wesentlichen der Schwerkraftrichtung als Feingut, insbesondere Gutfraktion ausgetragen; Partikel mit höherer Sinkgeschwindigkeit passieren den Sichter nach unten, insbesondere in im Wesentlichen der Schwerkraftrichtung als Grobgut, insbesondere Schlechtfraktion.

Erfindungsgemäß kann ein Steigrohrwindsichter beispielsweise ausgewählt sein, aus einer Gruppe von einem Schwerkraftsichter, insbesondere einem Rundsichter, einem Zick-Zack-Sichter, einem Schwebesichter, einem Kaskadensichter oder einer Kombination hiervon.

Unter Klassierung wird im Rahmen der vorliegenden Erfindung eine Trennung nach einem Trennkriterium in mindestens zwei Fraktionen, insbesondere in eine Gutfraktion und eine Schlechtfraktion verstanden. Das Windsichten mit einem Steigrohrwindsichter wird erfindungsgemäß als ein Stromklassieren mit dem Trennmedium Luft und/oder anderen Gasen und/oder Gasgemischen und/oder Fluiden oder einer Kombination hiervon verstanden.

Erfindungsgemäß kann eine Eintragsvorrichtung beispielsweise ausgewählt sein, aus einer Gruppe von einem Förderband, insbesondere einer Förderbandwaage, einem Transportband, einem Wiegeband, einer Transportschnecke, insbesondere einer Wiegeschnecke, einer Zellradschleuse oder einer Kombination hiervon.

Vorteilhaft bei der erfindungsgemäßen Anlage ist die Einfachheit, insbesondere niedrige Komplexität, der geringe Platzbedarf, die Umweltfreundlichkeit, insbesondere mit der Recyclingmöglichkeit, beispielsweise Aufbereitung, insbesondere Wiederaufbereitung von beschichteten Holzwerkstoffformpresskörpern, insbesondere Faserwerkstoffplatten und der energetisch geringe Aufwand, insbesondere mangels zusätzlicher aufwendiger Aggregate, insbesondere Aufbereitungsanlagen für Dampf und/oder Wasser und/oder Chemikaliendosiereinrichtungen oder einer Kombination hiervon.
2. Anlage nach der ersten Ausführungsform 1, wobei
die Anlage zusätzlich eine Siebvorrichtung, insbesondere ein Schwingsieb zur Sortierung der aus der Zerkleinerungsvorrichtung erhaltenen Holzwerkstoffformpresskörperbruchstücke in eine Übergrößenfraktion, eine Beschickungsfraktion und eine Siebdurchgangsfraktion umfasst, wobei die Zerkleinerungsvorrichtung der Siebvorrichtung vorgeschaltet, insbesondere in (Prozess)Strömungsrichtung vorgeschaltet, beispielsweise in (Prozess)Materialflussrichtung vorgeschaltet ist und die Eintragsvorrichtung zur Aufnahme der Beschickungsfraktion der Siebvorrichtung nachgeschaltet, insbesondere in (Prozess)Strömungsrichtung nachgeschaltet, beispielsweise in (Prozess)Materialflussrichtung nachgeschaltet ist.

Die Begrifflichkeiten "vorgeschaltet" als auch "nachgeschaltet" sind im Rahmen der Erfindung als bezogen auf die Strömungsrichtung, insbesondere die Prozessrichtung, beispielsweise die Hauptprozessrichtung, insbesondere die (Gutstoff)Materialflussrichtung zu verstehen.
3. Anlage nach einer der ersten Ausführungsformen 1 bis 2, wobei
die Anlage zusätzlich eine berührungsfreie Zerkleinerungsvorrichtung umfasst, wobei die berührungsfreie Zerkleinerungsvorrichtung der Zerkleinerungsvorrichtung zur Berührungs-Zerkleinerung von beschichteten Holzwerkstoffformpresskörpern vorgeschaltet ist.

Im Rahmen der vorliegenden Erfindung wird unter einer eine berührungsfreien, insbesondere berührungslosen Zerkleinerungsvorrichtung, eine Zerkleinerungsvorrichtung verstanden, welche das zu zerkleinernde Gut nicht berührt, insbesondere mechanisch nicht berührt, beispielsweise keinen Kontakt mit dem Zerkleinerungsgut hat. Beispielsweise kann eine berührungsfreie Zerkleinerungsvorrichtung aus einer Gruppe ausgewählt sein, von einem Schallstoßwellenzerkleinerer, insbesondere einem EcoPulser, einem Wellenflügelzerkleinerer oder einer Kombination hiervon.

Vorteilhaft bei dem erfindungsgemäß zusätzlichen Einsatz einer berührungsfreien Zerkleinerungsvorrichtung ist eine möglichst zerstörungsfreie Herauslösung von Faseranteilen, insbesondere Einzelfasern aus Holzwerkstoffformpresskörpern möglich, idealserweise unter Beibehaltung von Faserlänge und/oder Faserqualität, beispielsweise des Festigkeitspotentials.
4. Anlage nach einer der ersten Ausführungsformen 1 bis 3, wobei
   der Steigrohrwindsichter umfasst:
   ein Steigrohr mit einer Leichtgutaustragsöffnung zur Austragung der Gutfraktion mit überwiegend beschichtungsfreien Holzwerkstoffformpresskörperbruchstücken,
   ein Lufteinströmelement mit einer zulaufenden Seite, insbesondere zusammenlaufenden Seite und einer auseinanderlaufenden Seite, wobei das Lufteinströmelement mit der zulaufenden Seite an dem Steigrohr angeordnet ist, wobei das Lufteinströmelement
   eine Grobgutaustragsvorrichtung zur Austragung der Schlechtfraktion mit überwiegend beschichtungshaltigen Holzwerkstoffformpresskörperbruchstücken umfasst, insbesondere die Grobgutaustragsvorrichtung das Lufteinströmelement bodenseitig abdichtet, insbesondere bodenseitig abschließt,
   eine Luftvolumenstromzufuhreinrichtung zur Beaufschlagung des Steigrohrs mit einem Luftvolumenstrom in Richtung von der, der Leichtgutaustragsöffnung abgewandten Seite zu der, der Leichtgutaustragsöffnung zugewandten Seite des Steigrohrs, wobei die Luftvolumenstromzufuhreinrichtung wirktechnisch mit dem Lufteinströmelement verbunden ist und derart ausgestaltet ist, dass über das Lufteinströmelement das Steigrohr im Inneren von der, der
   Leichtgutaustragsöffnung abgewandten Seite mit dem Luftvolumenstrom gleichmäßig in Richtung der, der Leichtgutaustragsöffnung zugewandten Seite beaufschlagbar ist,
   ein Eintragsrohr zur Beaufschlagung des Steigrohrwindsichter, wobei das Eintragsrohr auf der Seite der Leichtgutaustragsöffnung wenigstens teilweise in das Steigrohr hineinragt.
5. Anlage nach der ersten Ausführungsform 4, wobei
   das Lufteinströmelement umlaufend, insbesondere in Radialrichtung umlaufend angeordnete Luftzufuhröffnungen umfasst und wobei die Luftvolumenstromzufuhreinrichtung derart ausgebildet ist, dass das Steigrohr über die angeordnete Luftzufuhröffnungen mit dem Luftvolumenstrom beaufschlagbar ist.

Im Rahmen der vorliegenden Erfindung sind die Luftzufuhröffnungen ausgewählt aus der Gruppe einer geometrischen Form von einem Kreis, insbesondere einer Ellipse, einem Polygon, insbesondere einem Dodekagon, einem Hendekagon, einem Dekagon, einem Nonagon, einem Oktogon, einem Heptagon, einem Hexagon, einem Pentagon, einem Tetragon, einem Trigon oder einer Kombination hiervon.
6. Anlage nach einer der ersten Ausführungsformen 4 bis 5, wobei
   das Steigrohr im Bereich des wenigstens teilweise in das Steigrohr hineinragenden Eintragsrohrs wenigstens teilweise einen konischen Bereich umfasst, wobei der konische Bereich sich verjüngt, insbesondere konisch zuläuft in Richtung der Leichtgutaustragsöffnung.
7. Anlage nach der ersten Ausführungsform 6, wobei
   das Steigrohr als Übergang in den konischen Bereich eine Steigrohrweitung, insbesondere radial umlaufende Steigrohrweitung umfasst.

Im Rahmen der vorliegenden Erfindung wird unter einer Steigrohrweitung eine Ausweitung des Steigrohrs, insbesondere eine Aufweitung, beispielsweise eine Ausbeulung des Steigrohrs verstanden.
8. Anlage nach einer der ersten Ausführungsformen 4 bis 7, wobei
   die Steigrohrweitung eine Innenquerschnittsfläche im Bereich von 1,01 bis 2, vorzugsweise im Bereich von 1,05 bis 1,7, besonders bevorzugt im Bereich von 1,07 bis 1,4 bezogen auf die Innenquerschnittsfläche des Steigrohrs aufweist.
9. Anlage nach einer der ersten Ausführungsformen 4 bis 8, wobei
   das Lufteinströmelement auf der auseinanderlaufenden Seite eine Innenquerschnittsfläche im Bereich von 1,01 bis 3, vorzugsweise im Bereich von 1,25 bis 2,4, besonders bevorzugt im Bereich von 1,35 bis 1,8 bezogen auf die Innenquerschnittsfläche des Steigrohrs aufweist.
10. Anlage nach einer der ersten Ausführungsformen 4 bis 9, wobei
   das Eintragsrohr eine Innenquerschnittsfläche im Bereich von 0,2 bis 0,85, vorzugsweise im Bereich von 0,35 bis 0,7, besonders bevorzugt im Bereich von 0,45 bis 0,6 bezogen auf die Innenquerschnittsfläche des Steigrohrs aufweist.
11. Anlage nach einer der ersten Ausführungsformen 4 bis 10, wobei
   der konische Bereich zusammen mit der Steigrohrweitung des Steigrohrs eine Höhe im Bereich von 1,01 bis 1,6, vorzugsweise im Bereich von 1,09 bis 1,5, besonders bevorzugt im Bereich von 1,10 bis 1,25 bezogen auf die Höhe des Steigrohrs ohne die Summe der Höhen des konischen Bereichs zusammen mit der Steigrohrweitung und dem Lufteinströmelement aufweist.
12.Anlage nach einer der ersten Ausführungsformen 4 bis 11, wobei
   das Lufteinströmelement eine Höhe im Bereich von 0,2 bis 0,7, vorzugsweise im Bereich von 0,25 bis 0,65, besonders bevorzugt im Bereich von 0,3 bis 0,45 bezogen auf die Höhe des Steigrohrs ohne die Summe der Höhen des konischen Bereichs zusammen mit der Steigrohrweitung und dem Lufteinströmelement aufweist.
13. Anlage nach einer der ersten Ausführungsformen 4 bis 12, wobei
   das Eintragsrohr eine Höhe im Bereich von 0,7 bis 1, vorzugsweise im Bereich von 0,75 bis 0,95, besonders bevorzugt im Bereich von 0,8 bis 0,9 bezogen auf die Höhe die Summe der Höhen des konischen Bereichs zusammen mit der Steigrohrweitung aufweist.
14. Anlage nach einer der ersten Ausführungsformen 4 bis 13, wobei
   das Eintragsrohr eine Höhe im Bereich von 1 bis 1,15, vorzugsweise im Bereich von 1,001 bis 1,10, besonders bevorzugt im Bereich von 1,002 bis 1,005 bezogen auf die Höhe des Steigrohrs ohne die Summe der Höhen des konischen Bereichs zusammen mit der Steigrohrweitung und dem Lufteinströmelement aufweist.

Vorteil der erfindungsgemäßen Querschnitts- und/oder Längenverhältnisse ist die Ausbildbarkeit, insbesondere Ausbildung, beispielsweise Erzeugung einer Schwebeverwirbelungsschicht innerhalb des Steigrohrs, wobei die Position, beispielsweise die Höhe innerhalb des Steigrohrs einstellbar, insbesondere regelbar und somit die Trennschärfe aktiv beinflussbar, insbesondere optimal einstellbar ist.
15. Anlage nach einer der ersten Ausführungsformen 4 bis 14, wobei
   der Steigrohrwindsichter zusätzlich ein Trichterelement mit einem weiten Ende und einem schmalen Ende umfasst, wobei das Trichterelement zwischen dem Lufteinströmelement und der Grobgutaustragsvorrichtung angeordnet ist, wobei das weite Ende des Trichterelements verbunden ist mit der auseinanderlaufenden Seite des Lufteinströmelements und das schmale Ende des Trichterelements verbunden ist mit der Grobgutaustragsvorrichtung.
16. Anlage nach einer der ersten Ausführungsformen 1 bis 15, wobei
   die Anlage zusätzlich eine Feuchtesensoreinheit zur Messung der Feuchtigkeit des Eintragsguts, insbesondere der Holzwerkstoffformpresskörperbruchstücke in den Steigrohrwindsichter zur zusätzlich feuchteabhängigen Beschickung des Steigrohrwindsichters mit Holzwerkstoffformpresskörperbruchstücken umfasst.

Erfindungsgemäß kann eine Feuchtesensoreinheit beispielsweise ausgewählt sein aus einer Gruppe von einer kapazitiven, einer resistiven, einer dielektrischen, einer Infrarot, einer Mikrowellen Feuchtesensoreinheit oder einer Kombination hiervon.
17. Anlage nach einer der ersten Ausführungsformen 1 bis 16, wobei die Anlage zusätzlich einen Trockentrenntisch insbesondere ein Lufttrenntisch zur Aufnahme der Gutfraktion aus dem Steigrohrwindsichter umfasst, wobei der Trockentrenntisch dem Steigrohrwindsichter nachgeschaltet ist.

Eine zweite Ausführungsform der Erfindung betrifft einen
1. Steigrohrwindsichter zur Klassierung von Holzwerkstoffformpresskörperbruchstücken in eine Schlechtfraktion mit überwiegend beschichtungshaltigen Holzwerkstoffformpresskörperbruchstücken und eine Gutfraktion mit überwiegend beschichtungsfreien Holzwerkstoffformpresskörperbruchstücken umfassend:
   ein Steigrohr mit einer Leichtgutaustragsöffnung zur Austragung der Gutfraktion mit überwiegend beschichtungsfreien Holzwerkstoffformpresskörperbruchstücken,
   ein Lufteinströmelement mit einer zulaufenden Seite und einer auseinanderlaufenden Seite, wobei das Lufteinströmelement mit der zulaufenden Seite an dem Steigrohr angeordnet ist, wobei das Lufteinströmelement
   eine Grobgutaustragsvorrichtung zur Austragung der Schlechtfraktion mit überwiegend beschichtungshaltigen Holzwerkstoffformpresskörperbruchstücken umfasst, insbesondere die Grobgutaustragsvorrichtung das Lufteinströmelement bodenseitig abdichtet, insbesondere bodenseitig abschließt,
   eine Luftvolumenstromzufuhreinrichtung zur Beaufschlagung des Steigrohrs mit einem Luftvolumenstrom in Richtung von der, der Leichtgutaustragsöffnung abgewandten Seite zu der, der Leichtgutaustragsöffnung zugewandten Seite des Steigrohrs, wobei die Luftvolumenstromzufuhreinrichtung wirktechnisch mit dem Lufteinströmelement verbunden ist und derart ausgestaltet ist, dass über das Lufteinströmelement das Steigrohr im Inneren von der, der Leichtgutaustragsöffnung abgewandten Seite mit dem Luftvolumenstrom gleichmäßig in Richtung der, der Leichtgutaustragsöffnung zugewandten Seite beaufschlagbar ist,
   ein Eintragsrohr zur Beaufschlagung des Steigrohrwindsichter, wobei das Eintragsrohr auf der Seite der Leichtgutaustragsöffnung wenigstens teilweise in das Steigrohr hineinragt.

Unter Holzwerkstoffformpresskörpern werden im Rahmen der vorliegenden Erfindung Formpresskörper, insbesondere Formpressteile, wie beispielsweise Formpressplatten aus Werkstoffen, insbesondere aus Materialien im festen Aggregatzustand, aus welchen beispielsweise Bauteile und Konstruktionen hergestellt werden können, verstanden, wobei die Werkstoffformpresskörper einen Faseranteil, insbesondere einen Holzanteil, beispielsweise einen Holzspananteil, einen Hackschnitzelanteil, einen Holzwolleanteil, einen Holzfaseranteil, einen C4-Pflanzenanteil, einen CAM-Pflanzenanteil oder eine Kombination hiervon umfassen. Beispielsweise sind Holzwerkstoffformpresskörper ausgewählt aus einer Gruppe von Sperrholz, insbesondere nach DIN 68705 (DIN EN 636), Spanplatten, insbesondere nach DIN EN 309, nach DIN 68763 (DIN EN 312), Holzfaserplatten, insbesondere nach DIN 68754 (DIN EN 622), beispielsweise HDF-Platten (Hochdichte Faserplatten), MDF-Platten (Mitteldichte Faserplatten), ULDF-Platten (Ultraleichte Faserplatte), Spanplatten, insbesondere Spanstreifenholz, OSB-Platten (Oriented Strand Board / Grobspanplatte), beispielsweise nach DIN EN 300, LSL-Platte (Spanstreifenholzplatte), Verbundwerkstoffplatten, insbesondere WPC-Platten (Wood Plastic Composites), Linoleum, Leichtbauplatten, beispielsweise Papierwabenplatten, Brettschichtholz, Balkenschichtholz, Funierschichtholz oder einer Kombination hiervon.

Im Rahmen der vorliegenden Erfindung wird unter CAM-Pflanzenanteil ein Anteil an Pflanzen mit einem Crassulaceen-Säurestoffwechsel (Crassulacean Acid Metabolism) verstanden.

Im Rahmen der vorliegenden Erfindung wird unter beschichtet, insbesondere Beschichten die Aufbringung einer festhaftenden Schicht, insbesondere aus formlosem Material, beispielsweise eines Beschichtungswerkstoffs, insbesondere zusätzlich mit einem Haftvermittler auf eine Oberfläche des Holzwerkstoffformpresskörpers verstanden. Beispielsweise ist ein Beschichtungswerkstoff und/oder Haftvermittler ausgewählt aus einer Gruppe von Harzen, insbesondere Kondensationsharzen, beispielsweise Aminoplasten, insbesondere beispielsweise Melamin-Formaldehyd-harzen, duroplastischen Kunststoffen, insbesondere Phenol-Formaldehyd-Harzen oder einer Kombination hiervon.

Unter einem Steigrohrwindsichter im Rahmen der vorliegenden Erfindung wird ein Sichter verstanden, welcher nach dem Grundprinzip des Stromklassierens mit dem Trennmedium ausgewählt aus einer Gruppe von Gas, Gasgemischen, insbesondere Luft, Fluiden oder einer Kombination hiervon verstanden.

Bei einem erfindungsgemäßen Steigrohrwindsichter werden insbesondere die zu sichtenden Partikel einem von unten, insbesondere vom Boden durchströmten Rohr, insbesondere Steigrohr zugeführt. Partikel, die eine geringere Sinkgeschwindigkeit als die Sichtluftgeschwindigkeit besitzen, werden nach oben, insbesondere gegen im Wesentlichen der Schwerkraftrichtung, als Feingut, insbesondere Gutfraktion ausgetragen; Partikel mit höherer Sinkgeschwindigkeit passieren den Sichter nach unten, insbesondere in im Wesentlichen der Schwerkraftrichtung, als Grobgut, insbesondere Schlechtfraktion.

Erfindungsgemäß kann ein Steigrohrwindsichter beispielsweise ausgewählt sein aus einer Gruppe von einem Schwerkraftsichter, insbesondere einem Rundsichter, einem Zick-Zack-Sichter, einem Schwebesichter, einem Kaskadensichter oder einer Kombination hiervon.

Unter Klassierung wird im Rahmen der vorliegenden Erfindung eine Trennung nach einem Trennkriterium in mindestens zwei Fraktionen, insbesondere in eine Gutfraktion und eine Schlechtfraktion verstanden. Das Windsichten mit einem Steigrohrwindsichter wird erfindungsgemäß als ein Stromklassieren mit dem Trennmedium Luft und/oder anderen Gasen und/oder Gasgemischen und/oder Fluiden oder einer Kombination hiervon verstanden.

Vorteilhaft bei dem erfindungsgemäßen Steigrohrwindsichter ist die Einfachheit, insbesondere niedrige Komplexität, der geringe Platzbedarf, die Umweltfreundlichkeit, insbesondere mit der Recyclingmöglichkeit, beispielsweise Aufbereitung, insbesondere Wiederaufbereitung von beschichteten Holzwerkstoffformpresskörpern, insbesondere Faserwerkstoffplatten und die Möglichkeit einer optimal einstellbaren, insbesondere regelbaren und/oder hohen Trennschärfe.
2. Steigrohrwindsichter nach der zweiten Ausführungsform 1, wobei das Lufteinströmelement umlaufend, insbesondere in Radialrichtung umlaufend angeordnete Luftzufuhröffnungen umfasst und wobei die Luftvolumenstromzufuhreinrichtung derart ausgebildet ist, dass das Steigrohr über die angeordnete Luftzufuhröffnungen mit dem Luftvolumenstrom beaufschlagbar ist.

Im Rahmen der vorliegenden Erfindung sind die Luftzufuhröffnungen ausgewählt aus der Gruppe einer geometrischen Form von einem Kreis, insbesondere einer Ellipse, einem Polygon, insbesondere einem Dodekagon, einem Hendekagon, einem Dekagon, einem Nonagon, einem Oktogon, einem Heptagon, einem Hexagon, einem Pentagon, einem Tetragon, einem Trigon oder einer Kombination hiervon.
3. Steigrohrwindsichter nach einer der zweiten Ausführungsformen 1 bis 2, wobei das Steigrohr im Bereich des wenigstens teilweise in das Steigrohr hineinragenden Eintragsrohrs wenigstens teilweise einen konischen Bereich umfasst, wobei der konische Bereich sich verjüngt, insbesondere konisch zuläuft in Richtung der Leichtgutaustragsöffnung.
4. Steigrohrwindsichter nach der zweiten Ausführungsform 3, wobei das Steigrohr als Übergang in den konischen Bereich eine Steigrohrweitung, insbesondere radial umlaufende Steigrohrweitung umfasst.

Im Rahmen der vorliegenden Erfindung wird unter einer Steigrohrweitung eine Ausweitung des Steigrohrs, insbesondere eine Aufweitung, beispielsweise eine Ausbeulung des Steigrohrs verstanden.
5. Steigrohrwindsichter nach einer der zweiten Ausführungsformen 1 bis 4, wobei die Steigrohrweitung eine Innenquerschnittsfläche im Bereich von 1,01 bis 2, vorzugsweise im Bereich von 1,05 bis 1,7, besonders bevorzugt im Bereich von 1,07 bis 1,4 bezogen auf die Innenquerschnittsfläche des Steigrohrs aufweist.
6. Steigrohrwindsichter nach einer der zweiten Ausführungsformen 1 bis 5, wobei das Lufteinströmelement auf der auseinanderlaufenden Seite eine Innenquerschnittsfläche im Bereich von 1,01 bis 3, vorzugsweise im Bereich von 1,25 bis 2,4, besonders bevorzugt im Bereich von 1,35 bis 1,8 bezogen auf die Innenquerschnittsfläche des Steigrohrs aufweist.
7. Steigrohrwindsichter nach einer der zweiten Ausführungsformen 1 bis 6, wobei das Eintragsrohr eine Innenquerschnittsfläche im Bereich von 0,2 bis 0,85, vorzugsweise im Bereich von 0,35 bis 0,7, besonders bevorzugt im Bereich von 0,45 bis 0,6 bezogen auf die Innenquerschnittsfläche des Steigrohrs aufweist.
8. Steigrohrwindsichter nach einer der zweiten Ausführungsformen 1 bis 7, wobei der konische Bereich zusammen mit der Steigrohrweitung des Steigrohrs eine Höhe im Bereich von 1,01 bis 1,6, vorzugsweise im Bereich von 1,09 bis 1,5, besonders bevorzugt im Bereich von 1,10 bis 1,25 bezogen auf die Höhe des Steigrohrs ohne die Summe der Höhen des konischen Bereichs zusammen mit der Steigrohrweitung und dem Lufteinströmelement aufweist.
9. Steigrohrwindsichter nach einer der zweiten Ausführungsformen 1 bis 8, wobei das Lufteinströmelement eine Höhe im Bereich von 0,2 bis 0,7, vorzugsweise im Bereich von 0,25 bis 0,65, besonders bevorzugt im Bereich von 0,3 bis 0,45 bezogen auf die Höhe des Steigrohrs ohne die Summe der Höhen des konischen Bereichs zusammen mit der Steigrohrweitung und dem Lufteinströmelement aufweist.
10. Steigrohrwindsichter nach einer der zweiten Ausführungsformen 1 bis 9, wobei das Eintragsrohr eine Höhe im Bereich von 0,7 bis 1, vorzugsweise im Bereich von 0,75 bis 0,95, besonders bevorzugt im Bereich von 0,8 bis 0,9 bezogen auf die Höhe die Summe der Höhen des konischen Bereichs zusammen mit der Steigrohrweitung aufweist.
11. Steigrohrwindsichter nach einer der zweiten Ausführungsformen 1 bis 10, wobei das Eintragsrohr eine Höhe im Bereich von 1 bis 1,15, vorzugsweise im Bereich von 1,001 bis 1,10, besonders bevorzugt im Bereich von 1,002 bis 1,005 bezogen auf die Höhe des Steigrohrs ohne die Summe der Höhen des konischen Bereichs zusammen mit der Steigrohrweitung und dem Lufteinströmelement aufweist.

Vorteil der erfindungsgemäßen Querschnitts- und/oder Längenverhältnisse ist die Ausbildbarkeit, insbesondere Ausbildung, beispielsweise Erzeugung einer Schwebeverwirbelungsschicht innerhalb des Steigrohrs, wobei die Position, beispielsweise die Höhe innerhalb des Steigrohrs einstellbar, insbesondere regelbar und somit die Trennschärfe aktiv beinflussbar, insbesondere optimal einstellbar ist.
12. Steigrohrwindsichter nach einer der zweiten Ausführungsformen 1 bis 11, wobei der Steigrohrwindsichter zusätzlich ein Trichterelement mit einem weiten Ende und einem schmalen Ende umfasst, wobei das Trichterelement zwischen dem Lufteinströmelement und der Grobgutaustragsvorrichtung angeordnet ist, wobei das weite Ende des Trichterelements verbunden ist mit der auseinanderlaufenden Seite des Lufteinströmelements und das schmale Ende des Trichterelements verbunden ist mit der Grobgutaustragsvorrichtung.

Eine dritte Ausführungsform der Erfindung betrifft ein
1. Verfahren zur Aufbereitung, insbesondere Wiederaufbereitung von beschichteten Holzwerkstoffformpresskörpern, beispielsweise mit einem Feuchtegehalt nach DIN EN 322 : Aug 1993, im Bereich von 1 bis 100%, vorzugsweise im Bereich von 3 bis 60%, besonders bevorzugt im Bereich von 5 bis 40%, ganz besonders bevorzugt im Bereich von 10 bis 25%, zu streufähigen Partikeln, insbesondere Faserwerkstoffpartikeln umfassend die Schritte:
   a. Bereitstellung eines beschichteten Holzwerkstoffformpresskörpers, insbesondere mit einem Feuchtegehalt nach DIN EN 322 : Aug 1993, im Bereich von 1 bis 100%, vorzugsweise im Bereich von 3 bis 60%, besonders bevorzugt im Bereich von 5 bis 40%, ganz besonders bevorzugt im Bereich von 10 bis 25%;
   b. Bereitstellung einer Anlage zur Aufbereitung, insbesondere Wiederaufbereitung von beschichteten Holzwerkstoffformpresskörpern nach einer der ersten Ausführungsformen 1 bis17;
   c. Zerkleinerung der in Schritt a) bereitgestellten beschichteten Holzwerkstoffformpresskörper mit der in Schritt b) bereitgestellten Zerkleinerungsvorrichtung und Herstellung von Holzwerkstoffformpresskörperbruchstücken mit beschichtungshaltigen Holzwerkstoffformpresskörperbruchstücken und beschichtungsfreien Holzwerkstoffformpresskörperbruchstücken;
   d. Beaufschlagung des in Schritt b) bereitgestellten Steigrohrs des Steigrohrsichters mit dem über die Luftzufuhreinrichtung bereitgestellten Luftvolumenstrom;
   e. Beschickung des in Schritt b) bereitgestellten Eintragsrohrs des Steigrohrsichters über die in Schritt b) bereitgestellte Eintragsvorrichtung mit den in Schritt c) hergestellten Holzwerkstoffformpresskörperbruchstücken und Trennung der Holzwerkstoffformpresskörperbruchstücke mit dem in Schritt d) bereitgestellten Luftvolumenstrom in eine Schlechtfraktion mit überwiegend beschichtungshaltigen Holzwerkstoffformpresskörperbruchstücken und eine Gutfraktion mit überwiegend beschichtungsfreien Holzwerkstoffformpresskörperbruchstücken;
   f. Austragung der in Schritt d) getrennten Gutfraktion über die in Schritt b) bereitgestellte Leichtgutaustragsöffnung des Steigrohrsichters und der in Schritt d) getrennten Schlechtfraktion über die in Schritt b) bereitgestellte Grobgutaustragsvorrichtung des Steigrohrsichters.
2. Verfahren zur Aufbereitung von beschichteten Holzwerkstoffformpresskörpern, nach der dritten Ausführungsform 1, wobei die Beschickung in Schritt e) gravimetrisch pro Zeiteinheit mit der in Schritt b) bereitgestellten Wiegevorrichtung der Eintragsvorrichtung erfolgt und in Abhängigkeit hiervon eine Regelung des Luftvolumenstroms erfolgt.
3. Verfahren zur Aufbereitung von beschichteten Holzwerkstoffformpresskörpern, nach einer der dritten Ausführungsformen 1 bis 2, wobei die Beaufschlagung mit dem in Schritt b) bereitgestellten Luftvolumenstrom im Bereich von 500 - 20000 m³/h, vorzugsweise im Bereich von 700 - 8000 m³/h, besonders bevorzugt im Bereich von 900 - 6000 m³/h, bezogen auf die Beschickung in Schritt e) im Bereich von 1 bis 1000 kg/h erfolgt.
4. Verfahren zur Aufbereitung von beschichteten Holzwerkstoffformpresskörpern, nach einer der dritten Ausführungsformen 1 bis 3, wobei die Beaufschlagung mit dem in Schritt b) bereitgestellten Luftvolumenstrom im Bereich von 3300 - 50000 m³/h, vorzugsweise im Bereich von 5000 - 40000 m³/h, besonders bevorzugt im Bereich von 6000 - 30000 m³/h, bezogen auf die Beschickung in Schritt e) im Bereich von 1000 bis 5000 kg/h erfolgt.
5. Verfahren zur Aufbereitung von beschichteten Holzwerkstoffformpresskörpern, nach einer der dritten Ausführungsformen 1 bis 4, wobei die Beaufschlagung in Schritt d) mit dem in Schritt b) bereitgestellten Luftvolumenstrom im Bereich von 6000 - 80000 m³/h, vorzugsweise im Bereich von 12.500 - 70.000 m³/h, besonders bevorzugt im Bereich von 16500 - 60000 m³/h, bezogen auf die Beschickung in Schritt e) im Bereich von 5000 bis 10000 kg/h erfolgt.
6. Verfahren zur Aufbereitung von beschichteten Holzwerkstoffformpresskörpern, nach einer der dritten Ausführungsformen 1 bis 5, wobei
   die Beaufschlagung in Schritt d) mit dem in Schritt b) bereitgestellten Luftvolumenstrom im Bereich von 20000 - 110000 m³/h, vorzugsweise im Bereich von 27000 - 100000 m³/h, besonders bevorzugt im Bereich von 33000 - 90000 m³/h, bezogen auf die Beschickung in Schritt e) im Bereich von 10000 bis 15000 kg/h erfolgt.
7. Verfahren zur Aufbereitung von beschichteten Holzwerkstoffformpresskörpern, nach einer der dritten Ausführungsformen 1 bis 6, wobei
   die Beaufschlagung in Schritt d) mit dem in Schritt b) bereitgestellten Luftvolumenstrom im Bereich 30000 - 220000 m³/h, vorzugsweise im Bereich von 40000 - 200.000 m³/h, besonders bevorzugt im Bereich von 49500 - 180000 m³/h, bezogen auf die Beschickung in Schritt e) im Bereich von 15000 bis 30000 kg/h erfolgt.
8. Verfahren zur Aufbereitung von beschichteten Holzwerkstoffformpresskörpern, nach einer der dritten Ausführungsformen 1 bis 7, wobei
   die Beschickung in Schritt e) zusätzlich nach Feuchtigkeit pro Zeiteinheit mit der in Schritt b) bereitgestellten Feuchtesensoreinheit der Eintragsvorrichtung erfolgt und in Abhängigkeit hiervon eine Regelung des Luftvolumenstroms erfolgt.

Eine weitere Ausführungsform der Erfindung betrifft die Verwendung eines Steigrohrsichters, insbesondere nach einer der zweiten Ausführungsformen 1 bis 12 zur Trennung von aus beschichteten Holzwerkstoffformpresskörpern erzeugten Holzwerkstoffformpresskörperbruchstücken in eine Schlechtfraktion mit überwiegend beschichtungshaltigen Holzwerkstoffformpresskörperbruchstücken und eine Gutfraktion mit überwiegend beschichtungsfreien Holzwerkstoffformpresskörperbruchstücken.

Nachfolgend wird die Erfindung anhand einer lediglich ein Ausführungsbeispiel darstellenden Zeichnung beispielhaft näher erläutert. Es zeigen:
Fig. 1 schematische Darstellung einer Anlage zur Aufbereitung von beschichteten Holzwerkstoffformpresskörpern nach einer ersten Ausführungsform,
Fig. 2 eine seitliche Aufsicht auf einen Steigrohrwindsichter aus der Anlage nach Fig. 1,
Fig. 3 eine seitliche Aufsicht auf einen Steigrohrwindsichter nach Fig. 2 mit Längen-, insbesondere Höhen- und Querschnittlegende.

In Fig. 1 ist die erfindungsgemäße Anlage 1 zur Aufbereitung von beschichteten Holzwerkstoffformpresskörpern 100 schematisch dargestellt mit einer Zerkleinerungsvorrichtung 2 zur Berührungs-Zerkleinerung der beschichteten Holzwerkstoffformpresskörpern 100 in Holzwerkstoffformpresskörperbruchstücke, einem Steigrohrwindsichter 3 zur Klassierung der aus der Zerkleinerungsvorrichtung 2 erhaltenen Holzwerkstoffformpresskörperbruchstücke in eine Schlechtfraktion 31 mit überwiegend beschichtungshaltigen Holzwerkstoffformpresskörperbruchstücken und eine Gutfraktion 32 mit überwiegend beschichtungsfreien Holzwerkstoffformpresskörperbruchstücken, einer Eintragsvorrichtung 4 zur Beschickung des Steigrohrwindsichters 3 mit Holzwerkstoffformpresskörperbruchstücken. Der Steigrohrwindsichter 3 ist der Zerkleinerungsvorrichtung 2 nachgeschaltet und die Eintragsvorrichtung 4 ist zwischen dem Steigrohrwindsichter 3 und der Zerkleinerungsvorrichtung 2 angeordnet. Als mit Strich-Punkt-Linien optional dargestellt sind eine Siebvorrichtung 5 zur Sortierung der aus der Zerkleinerungsvorrichtung 2 erhaltenen Holzwerkstoffformpresskörperbruchstücke in eine Übergrößenfraktion 51, eine Beschickungsfraktion 52 und eine Siebdurchgangsfraktion 53. Die Zerkleinerungsvorrichtung 2 ist der Siebvorrichtung 5 vorgeschaltet und die Eintragsvorrichtung 4 zur Aufnahme der Beschickungsfraktion 52 ist der Siebvorrichtung 5 nachgeschaltet. Zusätzlich ist optional eine berührungsfreie Zerkleinerungsvorrichtung 6 der Zerkleinerungsvorrichtung 2 zur Berührungs-Zerkleinerung von beschichteten Holzwerkstoffformpresskörpern 100 vorgeschaltet. Weiterhin optional ist ein Trockentrenntisch 17 zur Aufnahme der Gutfraktion 32 aus dem Steigrohrwindsichter 3 dem Steigrohrwindsichter 3 nachgeschaltet.

In Fig. 2 ist der Steigrohrwindsichter 3 der Anlage 1 dargestellt mit einem Steigrohr 7, einer Leichtgutaustragsöffnung 8 zur Austragung der Gutfraktion 32, einem Lufteinströmelement 10 mit einer zulaufenden Seite und einer auseinanderlaufenden Seite. Das Lufteinströmelement 10 ist mit der zulaufenden Seite an dem Steigrohr 7 angeordnet. Das Lufteinströmelement 10 umfasst eine Grobgutaustragsvorrichtung 13 zur Austragung der Schlechtfraktion 31. Die Grobgutaustragsvorrichtung 13 dichtet das Lufteinströmelement 10 bodenseitig ab. Die Luftvolumenstromzufuhreinrichtung 9 ist wirktechnisch mit einem Lufteinströmelement 10 verbunden und derart ausgestaltet, dass über das Lufteinströmelement 10 das Steigrohr 7 im Inneren von der, der Leichtgutaustragsöffnung 8 abgewandten Seite mit einem Luftvolumenstrom 11 gleichmäßig in Richtung der, der Leichtgutaustragsöffnung 8 zugewandten Seite des Steigrohrs 7 beaufschlagbar ist. Auf der Seite der Leichtgutaustragsöffnung 8 ragt ein Eintragsrohr 12 wenigstens teilweise in das Steigrohr 7 hinein. Umlaufend, insbesondere in Radialrichtung umlaufend sind Luftzufuhröffnungen 200, 201, 202, 203, 204, 205, 206, 207, 208, 209, 210, 211, 212, 213, 214, 215, 216 an dem Lufteinströmelement 10 angeordnet. Die Luftvolumenstromzufuhreinrichtung 9 ist derart ausgebildet, dass das Steigrohr 7 über die angeordnete Luftzufuhröffnungen 200, 201, 202, 203, 204, 205, 206, 207, 208, 209, 210, 211, 212, 213, 214, 215, 216 mit dem Luftvolumenstrom 11 beaufschlagbar ist. Im Bereich des wenigstens teilweise in das Steigrohr 7 hineinragenden Eintragsrohrs 12 hat das Steigrohr 7 wenigstens teilweise einen konischen Bereich 14, wobei der konische Bereich 14 sich verjüngt in Richtung der Leichtgutaustragsöffnung 8. Eine Steigrohrweitung 15 ist als Übergang des Steigrohrs 7 in den konischen Bereich 14 angeordnet.

Zwischen dem Lufteinströmelement 10 und der Grobgutaustragsvorrichtung 13 ist zusätzlich ein Trichterelement 16 mit einem weiten Ende und einem schmalen Ende angeordnet. Das weite Ende des Trichterelements 16 ist verbunden mit der auseinanderlaufenden Seite des Lufteinströmelements 10 und das schmale Ende des Trichterelements 16 ist verbunden mit der Grobgutaustragsvorrichtung 13.

### Bezugszeichenliste:

- 1: = Anlage (zur Aufbereitung von beschichteten Holzwerkstoffform presskörpern)
- 2: = Zerkleinerungsvorrichtung
- 3: = Steigrohrwindsichter
- 4: = Eintragsvorrichtung
- 5: = Siebvorrichtung
- 6: = berührungsfreie Zerkleinerungsvorrichtung
- 7: = Steigrohr
- 8: = Leichtgutaustragsöffnung
- 9: = Luftstromzufuhreinrichtung
- 10: = Lufteinströmelement
- 11: = Luftvolumenstrom
- 12: = Eintragsrohr
- 13: = Grobgutaustragsvorrichtung (Zellenradschleuse)
- 14: = konische Bereich
- 15: = Steigrohrweitung
- 16: = Trichterelement
- 17: = Trockentrenntisch

- 31: = Schlechtfraktion
- 32: = Gutfraktion
- 51: = Übergrößenfraktion
- 52: = Beschickungsfraktion
- 53: = Siebdurchgangsfraktion

- 100: = Holzwerkstoffformpresskörper
- _._: = Strich-Punkt-Linie(n) für optionale Elemente
- - - -: = gestrichelte Linie(n) als Maßlinienbegrenzung
- ...: = gepunktete Linie(n) für Luftvolumenstrom
- Q_{Steig}: ₌ Innenquerschnittsfläche des Steigrohrs
- Q_{Weit}: ₌ Innenquerschnittsfläche der Steigrohrweitung
- Q_{Lufteinströmelement}: ₌ Innenquerschnittsfläche der auseinanderlaufenden Seite des Lufteinströmelements
- Q_{Ein}: ₌ Innenquerschnittsfläche des Eintragsrohrs
- L_{Steig}: ₌ Höhe des Steigrohrs ohne die Summe der Höhen des konischen Bereichs zusammen mit der Steigrohrweitung und dem Lufteinströmelement
- L_{Aus}: ₌ Höhe des konischen Bereichs zusammen mit der Steigrohrweitung des Steigrohrs
- L_{Lufteinströmelement}: ₌ Höhe des Lufteinströmelements
- L_{Ein}: ₌ Höhe des Eintragsrohrs

## Patentansprüche

1. Anlage (1) zur Aufbereitung von beschichteten Holzwerkstoffformpresskörpern (100) zu streufähigen Partikeln umfassend:
eine Zerkleinerungsvorrichtung (2) zur Berührungs-Zerkleinerung von beschichteten Holzwerkstoffformpresskörpern (100) in
Holzwerkstoffformpresskörperbruchstücke mit beschichtungshaltigen Holzwerkstoffformpresskörperbruchstücken und beschichtungsfreien Holzwerkstoffformpresskörperbruchstücken
einen Steigrohrwindsichter (3) zur Klassierung in eine Schlechtfraktion (31) mit überwiegend beschichtungshaltigen Holzwerkstoffformpresskörperbruchstücken und eine Gutfraktion (32) mit überwiegend beschichtungsfreien Holzwerkstoffformpresskörperbruchstücken
eine Eintragsvorrichtung (4) zur gewichts- und/oder zeitabhängigen Beschickung des Steigrohrwindsichters (3) mit Holzwerkstoffformpresskörperbruchstücken, wobei die Eintragsvorrichtung (4) eine Wiegevorrichtung zur gravimetrischen Ermittlung der Beschickung des Steigrohrwindsichters (3) pro Zeiteinheit umfasst, wobei der Steigrohrwindsichter (3) der Zerkleinerungsvorrichtung (2) nachgeschaltet ist und die Eintragsvorrichtung (4) zwischen dem Steigrohrwindsichter (3) und der Zerkleinerungsvorrichtung (2) angeordnet ist.

2. Anlage (1) nach Anspruch 1,
**dadurch gekennzeichnet, dass**
die Anlage (1) zusätzlich eine Siebvorrichtung (5) zur Sortierung der aus der Zerkleinerungsvorrichtung (2) erhaltenen Holzwerkstoffformpresskörperbruchstücke in eine Übergrößenfraktion (51), eine Beschickungsfraktion (52) und eine Siebdurchgangsfraktion (53) umfasst, wobei die Zerkleinerungsvorrichtung (2) der Siebvorrichtung (5) vorgeschaltet ist und die Eintragsvorrichtung (4) zur Aufnahme der Beschickungsfraktion (52) der Siebvorrichtung (5) nachgeschaltet ist.

3. Anlage (1) nach einem der Ansprüche 1 bis 2,
**dadurch gekennzeichnet, dass**
die Anlage (1) zusätzlich eine berührungsfreie Zerkleinerungsvorrichtung (6), umfasst, wobei die berührungsfreie Zerkleinerungsvorrichtung (6) der Zerkleinerungsvorrichtung (2) zur Berührungs-Zerkleinerung von beschichteten Holzwerkstoffformpresskörpern (100) vorgeschaltet ist.

4. Anlage (1) nach einem der Ansprüche 1 bis 3,
**dadurch gekennzeichnet, dass**
der Steigrohrwindsichter (3) umfasst:
ein Steigrohr (7) mit einer Leichtgutaustragsöffnung (8) zur Austragung der Gutfraktion (32) mit überwiegend beschichtungsfreien Holzwerkstoffformpresskörperbruchstücken,
ein Lufteinströmelement (10) mit einer zulaufenden Seite und einer auseinanderlaufenden Seite, wobei das Lufteinströmelement (10) mit der zulaufenden Seite an dem Steigrohr (7) angeordnet ist, wobei das Lufteinströmelement (10)
eine Grobgutaustragsvorrichtung (13) zur Austragung der Schlechtfraktion (31) mit überwiegend beschichtungshaltigen Holzwerkstoffformpresskörperbruchstücken umfasst,
eine Luftvolumenstromzufuhreinrichtung (9) zur Beaufschlagung des Steigrohrs (7) mit einem Luftvolumenstrom (11) in Richtung von der, der Leichtgutaustragsöffnung (8) abgewandten Seite zu der, der Leichtgutaustragsöffnung (8) zugewandten Seite des Steigrohrs (7), wobei die Luftvolumenstromzufuhreinrichtung (9) wirktechnisch mit dem Lufteinströmelement (10) verbunden ist und derart ausgestaltet ist, dass über das Lufteinströmelement (10) das Steigrohr (7) im Inneren von der, der Leichtgutaustragsöffnung (8) abgewandten Seite mit dem Luftvolumenstrom (11) gleichmäßig in Richtung der, der Leichtgutaustragsöffnung (8) zugewandten Seite beaufschlagbar ist
ein Eintragsrohr (12) zur Beaufschlagung des Steigrohrwindsichter (3), wobei das Eintragsrohr (12) auf der Seite der Leichtgutaustragsöffnung (8) wenigstens teilweise in das Steigrohr (7) hineinragt.

5. Anlage (1) nach Anspruch 4,
**dadurch gekennzeichnet, dass**
das Lufteinströmelement (10) umlaufend angeordnete Luftzufuhröffnungen (200, 201, 202, 203, 204, 205, 206, 207, 208, 209, 210, 211, 212, 213, 214, 215, 216) umfasst und wobei die Luftvolumenstromzufuhreinrichtung (9) derart ausgebildet ist, dass das Steigrohr (7) über die angeordnete Luftzufuhröffnungen (200, 201, 202, 203, 204, 205, 206, 207, 208, 209, 210, 211, 212, 213, 214, 215, 216) mit dem Luftvolumenstrom (11) beaufschlagbar ist.

6. Anlage (1) nach einem der Ansprüche 4 bis 5,
**dadurch gekennzeichnet, dass**
das Steigrohr (7) im Bereich des wenigstens teilweise in das Steigrohr (7) hineinragenden Eintragsrohrs (12) wenigstens teilweise einen konischen Bereich (14) umfasst, wobei der konische Bereich (14) sich verjüngt in Richtung der Leichtgutaustragsöffnung (8).

7. Anlage (1) nach einem der Ansprüche 4 bis 6,
**dadurch gekennzeichnet, dass**
die Steigrohrweitung (15) eine Innenquerschnittsfläche (Q_{Weit}) im Bereich von 1,01 bis 2, vorzugsweise im Bereich von 1,05 bis 1,7, besonders bevorzugt im Bereich von 1,07 bis 1,4 bezogen auf die Innenquerschnittsfläche (Q_{Steig}) des Steigrohrs (7) aufweist.

8. Anlage (1) nach einem der Ansprüche 4 bis 7,
**dadurch gekennzeichnet, dass**
das Lufteinströmelement (10) auf der auseinanderlaufenden Seite eine Innenquerschnittsfläche (Q_{Lufteinströmelement}) im Bereich von 1,01 bis 3, vorzugsweise im Bereich von 1,25 bis 2,4, besonders bevorzugt im Bereich von 1,35 bis 1,8 bezogen auf die Innenquerschnittsfläche (Q_{Steig}) des Steigrohrs (7) aufweist.

9. Anlage (1) nach einem der Ansprüche 4 bis 8,
**dadurch gekennzeichnet, dass**
der konische Bereich (14) zusammen mit der Steigrohrweitung (15) des Steigrohrs (7) eine Höhe (L_{Aus}) im Bereich von 1,01 bis 1,6, vorzugsweise im Bereich von 1,09 bis 1,5, besonders bevorzugt im Bereich von 1,10 bis 1,25 bezogen auf die Höhe (L_{Steig}) des Steigrohrs ohne die Summe der Höhen des konischen Bereichs (14) zusammen mit der Steigrohrweitung (15) und dem Lufteinströmelement (10) aufweist.

10. Steigrohrwindsichter (3) zur Klassierung von Holzwerkstoffformpresskörperbruchstücken in eine Schlechtfraktion (31) mit überwiegend beschichtungshaltigen Holzwerkstoffformpresskörperbruchstücken und eine Gutfraktion (32) mit überwiegend beschichtungsfreien Holzwerkstoffformpresskörperbruchstücken umfassend:
ein Steigrohr (7) mit einer Leichtgutaustragsöffnung (8) zur Austragung der Gutfraktion (32) mit überwiegend beschichtungsfreien Holzwerkstoffformpresskörperbruchstücken,
ein Lufteinströmelement (10) mit einer zulaufenden Seite und einer auseinanderlaufenden Seite, wobei das Lufteinströmelement (10) mit der zulaufenden Seite an dem Steigrohr (7) angeordnet ist, wobei das Lufteinströmelement (10)
eine Grobgutaustragsvorrichtung (13) zur Austragung der Schlechtfraktion (31) mit überwiegend beschichtungshaltigen Holzwerkstoffformpresskörperbruchstücken umfasst,
eine Luftvolumenstromzufuhreinrichtung (9) zur Beaufschlagung des Steigrohrs (7) mit einem Luftvolumenstrom (11) in Richtung von der, der Leichtgutaustragsöffnung (8) abgewandten Seite zu der, der Leichtgutaustragsöffnung (8) zugewandten Seite des Steigrohrs (7), wobei die Luftvolumenstromzufuhreinrichtung (9) wirktechnisch mit dem Lufteinströmelement (10) verbunden ist und derart ausgestaltet ist, dass über das Lufteinströmelement (10) das Steigrohr (7) im Inneren von der, der Leichtgutaustragsöffnung (8) abgewandten Seite mit dem Luftvolumenstrom (11) gleichmäßig in Richtung der, der Leichtgutaustragsöffnung (8) zugewandten Seite beaufschlagbar ist,
ein Eintragsrohr (12) zur Beaufschlagung des Steigrohrwindsichter (3), wobei das Eintragsrohr (12) auf der Seite der Leichtgutaustragsöffnung (8) wenigstens teilweise in das Steigrohr (7) hineinragt.

11. Verfahren zur Aufbereitung von beschichteten Holzwerkstoffformpresskörpern (100) zu streufähigen Partikeln, umfassend die Schritte:
a) Bereitstellung eines beschichteten Holzwerkstoffformpresskörpers (100);
b) Bereitstellung einer Anlage (1) zur Aufbereitung von beschichteten Holzwerkstoffformpresskörpern nach einem der Ansprüche 1 bis 9;
c) Zerkleinerung der in Schritt a) bereitgestellten beschichteten Holzwerkstoffformpresskörper (100) mit der in Schritt b) bereitgestellten Zerkleinerungsvorrichtung (2, 6) und Herstellung von Holzwerkstoffformpresskörperbruchstücken mit beschichtungshaltigen Holzwerkstoffformpresskörperbruchstücken und beschichtungsfreien Holzwerkstoffformpresskörperbruchstücken;
d) Beaufschlagung des in Schritt b) bereitgestellten Steigrohrs (7) des Steigrohrsichters (3) mit dem über die Luftzufuhreinrichtung (9) bereitgestellten Luftvolumenstrom (10);
e) Beschickung des in Schritt b) bereitgestellten Eintragsrohrs (11) des Steigrohrsichters (3) über die in Schritt b) bereitgestellte Eintragsvorrichtung (4) mit den in Schritt c) hergestellten Holzwerkstoffformpresskörperbruchstücken und Trennung der Holzwerkstoffformpresskörperbruchstücke mit dem in Schritt d) bereitgestellten Luftvolumenstrom (10) in eine Schlechtfraktion (31) mit überwiegend beschichtungshaltigen Holzwerkstoffformpresskörperbruchstücken und eine Gutfraktion (32) mit überwiegend beschichtungsfreien Holzwerkstoffformpresskörperbruchstücken;
f) Austragung der in Schritt d) getrennten Gutfraktion (32) über die in Schritt b) bereitgestellte Leichtgutaustragsöffnung (8) des Steigrohrsichters (3) und der in Schritt d) getrennten Schlechtfraktion (31) über die in Schritt b) bereitgestellte Grobgutaustragsvorrichtung (13) des Steigrohrsichters (3).

12. Verfahren zur Aufbereitung von beschichteten Holzwerkstoffformpresskörpern (100), nach Anspruch 11,
**dadurch gekennzeichnet, dass**
die Beschickung in Schritt e) gravimetrisch pro Zeiteinheit mit der in Schritt b) bereitgestellten Wiegevorrichtung der Eintragsvorrichtung (4) erfolgt und in Abhängigkeit hiervon eine Regelung des Luftvolumenstroms (10) erfolgt.

13. Verfahren zur Aufbereitung von beschichteten Holzwerkstoffformpresskörpern (100), nach einem der Ansprüche 11 bis 12,
**dadurch gekennzeichnet, dass**
die Beaufschlagung mit dem in Schritt b) bereitgestellten Luftvolumenstrom (10) im Bereich von 3300 - 50000 m³/h, vorzugsweise im Bereich von 5000 - 40000 m³/h, besonders bevorzugt im Bereich von 6000 - 30000 m³/h, bezogen auf die Beschickung in Schritt e) im Bereich von 1000 bis 5000 kg/h erfolgt.

14. Verfahren zur Aufbereitung von beschichteten Holzwerkstoffformpresskörpern (100), nach einem der Ansprüche 11 bis 13,
**dadurch gekennzeichnet, dass**
die Beaufschlagung in Schritt d) mit dem in Schritt b) bereitgestellten Luftvolumenstrom (10) im Bereich von 6000 - 80000 m³/h, vorzugsweise im Bereich von 12.500 - 70.000 m³/h, besonders bevorzugt im Bereich von 16500 - 60000 m³/h, bezogen auf die Beschickung in Schritt e) im Bereich von 5000 bis 10000 kg/h erfolgt.

15. Verwendung eines Steigrohrsichters (3) zur Trennung von aus beschichteten Holzwerkstoffformpresskörpern (100) erzeugten Holzwerkstoffformpresskörperbruchstücken in eine Schlechtfraktion (31) mit überwiegend beschichtungshaltigen Holzwerkstoffformpresskörperbruchstücken und eine Gutfraktion (32) mit überwiegend beschichtungsfreien Holzwerkstoffformpresskörperbruchstücken.
